# EUROPÄISCHE PATENTSCHRIFT

(11) **EP 0 537 656 B1**
(45) Veröffentlichungstag und Bekanntmachung des Hinweises auf die Patenterteilung: **15.02.1995**
(21) Anmeldenummer: 92117378.7
(22) Anmeldetag: 12.10.1992
(51) Int. Cl.: B61G 5/10

(54) **Kabelkastenaufhängung an Schienenfahrzeugen**
Cable box suspension for railway vehicles
Suspension d'une boîte à câblots pour véhicules ferroviaires

(30) Priorität: 17.10.1991 DE 4134327
(43) Veröffentlichungstag der Anmeldung: 21.04.1993
(73) Patentinhaber: Bergische Stahl-Industrie, D-42859 Remscheid (DE)
(72) Erfinder: Rocholl, Henning, W-5608 Radevormwald (DE); Chatterjee, Barun, W-5630 Remscheid (DE); Bensch, Jörg, W-5632 Wermelskirchen (DE)
(74) Vertreter: Dahlkamp, Heinrich-Leo

(56) Entgegenhaltungen:
- DE-A- 2 414 384

## Beschreibung

Die Erfindung betrifft eine Kabelkastenaufhängung nach dem Oberbegriff des Anspruchs 1, siche auch DE-A-24 14384.

Bisher konnten die Kabelkästen ohne Nachteil auf einer Führung verschoben werden, wenn der Kuppelkopf mit dem Gegenkopf gekuppelt hat. Nachdem aber die Kabelkästen eine immer grössere Anzahl von Kontakten, derzeit bis zu 18o Stück, aufnehmen müssen, wird das Gewicht der Kabelkästen immer grösser und beim Verschieben der Kästen kann es zu Zerstörungen kommen, wenn der Kabelkasten mit zu grosser Wucht gegen den Endanschlag anstösst. Ebenso sind die Rüttelbewegungen im gekuppelten Zustand schädlich, sodass auch von daher Zerstörungen zu erwarten sind.

Der vorliegenden Erfindung liegt daher die Aufgabe zugrunde, eine Kabelkastenaufhängung zu schaffen, bei der der Kabelkasten bei der Vor- und Rückwärtsbewegung sanft in den Endlagen abgebremst wird und Rüttelbewegungen insbesondere gegeneinander verspannter Kabelkästen vermieden werden.

Die Lösung der Aufgabe besteht darin, dass das Lagerrohr mind. am einen Ende kegelförmig angefast ist und der zugehörige Endanschlag einen der Fase entsprechend schräg liegenden Metallring als Anschlagring trägt, welcher sich über einen oder mehrere Ringe aus Gummi oder ähnlichen Elastomeren am Endanschlag abstützt.

Vorteilhaft besteht der Gummiring aus einem oder mehreren Metallringen mit auf beiden Seiten aufvulkanisierten Gummilagen und der Anschlagring ist mit der äusseren Gummilage fest verbunden, zum Beispiel aufvulkanisiert.

Zweckmässig ist die rückwärtige Gummilage entsprechend ihrem Sitz im Anschlag ausgeformt.

Der Vorteil der erfindungsgemässen Ausbildung der Kabelkastenaufhängung besteht darin, dass mit relativ einfachen Mitteln eine Verschiebung der Kabelkästen ermöglicht wird, ohne dass der elastische Anschlag zu schnell zerstört wird und ausserdem kann der elastische Anschlag dem Gewicht eines Kabelkastens angepasst werden.

In der Zeichnung ist eine beispielsweise Ausbildung einer Kabelkastenaufhängung nach der Erfindung dargestellt, wobei am Kuppelkopf 11 ein Träger 12 befestigt ist, an dessen vorderen Ende ein Lagerrohr 13 befestigt ist, in dem seinerseits eine Führungsstange 14 verschieblich gelagert ist.Das Führungsrohr 13 ist über zwei Traversen 15,16 mit entsprechenden Edanschlägen 15',16' mit dem Kabelkasten 17 fest verbunden. Da sich die Führungsstange 14 mit dem Lagerrohr 13 in Fahrzeuglängsrichtung erstreckt, ist damit gewährleistet, dass der Kabelkasten 17 in dieser Richtung verschoben werden kann und dabei mit dem Kabelkasten der Gegenkupplung zusammenwirkt. Das Lagerrohr 13 ist an seinem hinteren Ende 18 kegelförmig angefast und der zugehörige Endanschlag 16' trägt einen der Fase 19 entsprechend schräg liegenden Metallring als Anschlagring 2o, welcher sich über zwei Ringe 21,22 aus Gummi oder einem ähnlich elastischen Material am Endanschlag 16' abstützt. Zwischen den beiden Ringen 21 und 22 ist ein Metallring 23 angeordnet, welcher mit den Gummiringen 21 und 22 fest aufvulkanisiert sind. Auch der Anschlagring 2o ist mit dem anliegenden Gummiring 21 durch Vulkanisation verbunden. Der rückwärtige Gummiring 22 ist entsprechend dem Sitz im Endanschlag 16' geformt.

In der Zeichnung ist noch gestrichelt die Lage des Anschlags dargestellt, wenn sich der Kabelkasten in seiner rückwärtigen Lage befindet.

Ohne dass die Wirkung verloren geht, kann man den Kabelkasten mit dem Lagerrohr 13 verbinden und die Führungsstange 14 mit dem Kuppelkopf 11 verbinden. In diesem Falle kann die Lage des Anschlagrings mit den Gummiringen in der in der Zeichnung dargestellten Lage verbleiben.
Man kann natürlich auch zwei Anschläge 19 mit den Gummiringen 2o bis 22 in jeder Traverse 15,16 anordnen.

## Patentansprüche

1. Kabelkastenaufhängung für Schienenfahrzeuge, bei der der Kabelkasten (17) auf dem Kuppelkopf (11) längsverschieblich gelagert ist und die Lagerung aus einem mit dem Kabelkasten fest verbundenen Führungselement (14), wie Führungsstange, Zapfen, Laschen etc. besteht, welche in einem mit dem Kuppelkopf (11) befestigten Lagerrohr (13) zwischen zwei Endanschlägen (16) verschoben werden kann, dadurch gekennzeichnet, dass das Lagerrohr (13) mindestens am einen Ende (18) kegelförmig angefast ist und der zugehörige Endanschlag (16') einen der Fase (19) entsprechend schräg liegenden Metallring als Anschlagring (2o) trägt,welcher sich über einen oder mehrere Ringe (21,22) aus Gummi oder ähnlichen Elastomeren am Endanschlag (16') abstützt.

2. Kabelkastenaufhängung nach Anspruch 1, dadurch gekennzeichnet, dass der Gummiring aus einem oder mehreren Metallringen (23) mit beiden Seiten aufvulkanisierten Gummilagen (21,22) und der Anschlagring (2o) mit der äusseren Gummilage (21) fest verbunden, zum Beispiel aufvulkanisiert ist.

3. Kabelkastenaufhängung nach Anspruch 1 oder 2, dadurch gekennzeichnet, dass die rückwärtige Gummilage (22) entsprechend ihrem Sitz im Anschlag (16') ausgeformt ist.

4. Kabelkastenaushängung nach einem der Anssprüche 1 bis 3, dadurch gekennzeichnet, dass der elastische Endanschlag an dem festliegenden Lagerrohr angeordnet ist.

## Claims

1. A cable-trough suspension for rail vehicles, having the cable trough (17) mounted on the coupling head (11) so as to be longitudinally displaceable, the mounting being composed of a guide element (14) which is firmly connected to the cable trough, such as a guide bar, pins, tongues etc., which can be moved between two end stops (16) in a mounting pipe (13) which is attached to the coupling head (11), **characterized in that** the mounting pipe (13) is at least at one end (18) conically held, and the associated end stop (16') comprises a stop ring (20) in the form of a metal ring which is slanted according to the phase (19) and which is supported at the end stop (16') by one or a plurality of rings (21, 22) of rubber or similar elastomers.

2. A cable-trough suspension according to claim 1, **characterized in that** the rubber ring comprising one or more metal rings (23) is firmly connected to rubber layers (21, 22) vulcanized onto both sides, and the stop ring (20) is firmly connected to the outer rubber layer (21), for example by vulcanization.

3. A cable-trough suspension according to claim 1 or 2, **characterized in that** the rearward rubber layer (22) is shaped to correspond with its seat at the stop (16').

4. A cable-trough suspension according to one of claims 1 to 3, **characterized in that** the elastic end stop is arranged on the fixed mounting pipe.

## Revendications

1. Suspension de boîte de jonction de câbles pour véhicule ferroviaire dans laquelle la boîte de jonction de câbles (17) est montée mobile longitudinalement sur la tête d'attelage (11) et le montage étant composé d'un élément de guidage (14) relié rigidement à la boîte de jonction de câbles, élément tel que tige de guidage, tourillon, belle etc... qui peut coulisser dans un tube palier (13) fixé à la tête d'attelage (11), entre deux butées finales (16), caractérisée en ce que le tube palier (13) est chanfreiné conique au moins à une extrémité (18) et la butée d'extrémité (16') correspondante porte une bague métallique, d'inclinaison correspondante à celle du chanfrein (19), pour faire office de bague de butée (20) prenant appui, par une ou plusieurs bagues (21,22), en caoutchouc ou en élastomère analogue, sur la butée d'extrémité (16').

2. Suspension de boîte de jonction de câbles selon la revendication 1, caractérisée en ce que la bague en caoutchouc est composée d'une ou plusieurs bagues métalliques (23) avec des couches de caoutchouc (21,22) appliquées par vulcanisation, sur les deux côtés, et la bague de butée (20) est reliée rigidement à la couche de caoutchouc extérieure (21), par exemple par vulcanisation sur celle-ci.

3. Suspension de boîte de jonction de câbles selon la revendication 1 ou 2, caractérisée en ce que la couche de caoutchouc arrière (22) est configurée de manière correspondante à sa portée dans la butée (16').

4. Suspension de boîte de jonction de câbles selon l'une des revendications 1 à 3, caractérisée en ce que la butée d'extrémité élastique est disposée sur le tube palier fixe.
